# EUROPÄISCHE PATENTSCHRIFT

(11) **EP 3 195 934 B1**
(45) Veröffentlichungstag und Bekanntmachung des Hinweises auf die Patenterteilung: **02.01.2019**
(21) Anmeldenummer: 17152106.5
(22) Anmeldetag: 19.01.2017
(51) Int. Cl.: B02C 18/14, B02C 18/18, B02C 18/22, B02C 18/00

(54) **ZERKLEINERUNGSVORRICHTUNG UND VERFAHREN ZUM BETRIEB EINER SOLCHEN ZERKLEINERUNGSVORRICHTUNG**
GRINDING DEVICE AND METHOD FOR OPERATING THE SAME
DISPOSITIF DE BROYAGE ET PROCÉDÉ DE FONCTIONNEMENT D'UN TEL DISPOSITIF DE BROYAGE

(30) Priorität: 20.01.2016 DE 102016200756
(43) Veröffentlichungstag der Anmeldung: 26.07.2017
(73) Patentinhaber: intimus International GmbH, 88677 Markdorf (DE)
(72) Erfinder: ORTIZ DE ZÁRATE, Javier, 01005 Vitoria (ES)
(74) Vertreter: Patentanwälte Ruff, Wilhelm, Beier, Dauster & Partner mbB

(56) Entgegenhaltungen:
- WO-A1-95/13139
- WO-A1-03/033153
- DE-A1- 10 008 442
- US-A- 4 669 673
- US-A- 5 556 039

## Beschreibung

### ANWENDUNGSGEBIET UND STAND DER TECHNIK

Die Erfindung betrifft eine Zerkleinerungsvorrichtung für Zerkleinerungsgut wie Speicherkarten, mobile Endgeräte odgl., also insbesondere relativ stabiles, biegesteifes und teils dickes bzw. voluminöses und evtl. glattes Zerkleinerungsgut. Des Weiteren betrifft die Erfindung ein Verfahren zum Betrieb einer solchen Zerkleinerungsvorrichtung.

Aus dem Stand der Technik sind verschiedene ähnliche Zerkleinerungsvorrichtungen, auch Shredder genannt, bekannt. Diese können nicht nur zum Zerkleinern von Papier ausgebildet sein, sondern auch für CDs, wie beispielsweise die DE 19912036 A1, oder verschiedene sonstige Medien wie beispielsweise entsprechend der DE 10008442 A1. Diese Zerkleinerungsvorrichtungen eignen sich jedoch nicht für mobile Endgeräte wie beispielsweise Mobiltelefone oder Tablet-Computer.

Aus der WO 95/13139 A1 ist eine Zerkleinerungsvorrichtung für Abfälle, beispielsweise auch Behälter oder Flaschen bekannt, die ein Schneidwerk aufweist mit zwei zusammenwirkenden und entgegengesetzt angetriebenen Schneidwalzen. Diese bestehen jeweils aus abwechselnd angeordneten Schneidscheiben mit Zähnen, wobei die Schneidscheiben der beiden Schneidwalzen abwechseln ineinander eingreifen. Es ist eine Zuführbahn für zu zerkleinernde Gegenstände vorgesehen, die oberhalb des Schneidwerks endet. Sie weist eine Rampe auf, um zu zerkleinernde Gegenstände in Richtung der Schneidscheiben zu lenken.

Aus der US 4,669,673 A ist eine weitere Zerkleinerungsvorrichtung bekannt um insbesondere Flaschen oder ähnliche Behälter zu zerkleinern. Sie weist ein Schneidwerk mit zwei Schneidwalzen auf, die jeweils ineinandergreifende Schneidscheiben mit Schneidzähnen aufweisen. Oberhalb des Schneidwerks drehen sich gegenläufig zwei Zuführmittel, die jeweils paddelartig abstehende Flächen aufweisen, die parallel zur Längsrichtung der Drehwellen verlaufen und gegensinnig rotieren.

Aus der WO 03/033153 A1 ist eine weitere Zerkleinerungsvorrichtung für Dokumente bekannt mit einem Schneidwerk mit zwei Schneidwalzen, die abwechselnd ineinandergreifende Schneidscheiben aufweisen. An den Schneidscheiben sind Zähne angeordnet, die in Längsrichtung der Schneidwalzen samt Schneidscheibe jeweils etwas verdreht sind zur vorhergehenden Schneidscheibe. Diese Verdrehung ist für die beiden nebeneinanderverlaufenden und ineinandergreifenden Schneidwalzen gleichsinnig. So können Dokumente besser zerkleinert werden bzw. in kleinere Partikel zerschnitten werden.

### AUFGABE UND LÖSUNG

Der Erfindung liegt die Aufgabe zugrunde, eine eingangs genannte Zerkleinerungsvorrichtung sowie ein eingangs genanntes Verfahren zu ihrem Betrieb zu schaffen, mit denen Probleme des Standes der Technik vermieden werden können und es insbesondere möglich ist, vorgenanntes Zerkleinerungsgut, insbesondere mobile Endgeräte, einfach, gut und sicher zu zerkleinern. Insbesondere kommt es dabei darauf an, dass auf diesem Zerkleinerungsgut gespeicherte digitale Daten nicht mehr ausgelesen oder verwendet werden können.

Gelöst wird diese Aufgabe durch eine Zerkleinerungsvorrichtung mit den Merkmalen des Anspruchs 1 sowie durch Verfahren mit den Merkmalen des Anspruchs 12. Vorteilhafte sowie bevorzugte Ausgestaltungen der Erfindung sind in den weiteren Ansprüchen angegeben und werden im Folgenden näher erläutert. Dabei werden manche der Merkmale nur für die Zerkleinerungsvorrichtung oder nur für das Verfahren zu ihrem Betrieb beschrieben. Sie sollen jedoch unabhängig davon sowohl für die Zerkleinerungsvorrichtung als auch für das Verfahren selbständig und unabhängig voneinander gelten können. Der Wortlaut der Ansprüche wird durch ausdrückliche Bezugnahme zum Inhalt der Beschreibung gemacht.

Es ist vorgesehen, dass die Zerkleinerungsvorrichtung ein Zerkleinerungswerk aufweist, das an sich auf im Wesentlichen bekannte Art und Weise zwei zusammenwirkende, in zueinander entgegengesetzte Drehrichtungen drehbar angetriebene Schneidwalzen aufweist. Die Schneidwalzen weisen jeweils abwechselnd angeordnete und einander überschneidende bzw. ineinander eingreifende Schneidscheiben auf, die über die Länge der Schneidwalzen miteinander einen sogenannten Schneidspalt bilden. Dieser Schneidspalt ist der Bereich, in dem Zerkleinerungsgut mit beiden Schneidwalzen in Kontakt kommt und so dessen Zerkleinerung begonnen wird. Dabei greifen Schneidscheiben der einen Schneidwalze jeweils in eine Ringnut zwischen benachbarten Schneidscheiben der anderen Schneidwalze ein. Vorteilhaft ist dieser Eingriff jeweils abwechselnd. Besonders vorteilhaft liegen dabei bis auf die äußersten Schneidscheiben an jeweils beiden Enden der Schneidwalzen alle Schneidscheiben an zwei benachbarten Schneidscheiben der gegenüberliegenden Schneidwalze an. In diesem Fall sind dann keine breiten offenen Zwischenräume odgl. vorgesehen.

Die Schneidscheiben weisen auf an sich bekannte Art und Weise an ihren Außenrandkanten Schneidkanten auf, die mit entsprechenden Schneidkanten der Schneidscheiben der anderen Schneidwalze zusammenwirken. Des Weiteren weisen die Schneidscheiben entlang des Außenumfangs mehrere Zähne auf, beispielsweise 6 Zähne bis 20 Zähne. Jeder Zahn weist eine Zahnspitze und eine Zahnschneide an dieser Zahnspitze auf. Vorteilhaft sind die Zähne in ihrer Form für alle Schneidscheiben gleich bzw. besonders vorteilhaft sogar identisch.

Erfindungsgemäß ist vorgesehen, dass die Zähne bzw. die Zahnschneiden der Schneidscheiben so ausgerichtet sind, dass sie im Betrieb des Zerkleinerungswerks bzw. der Zerkleinerungsvorrichtung bei Drehung der Schneidwalzen in einer Arbeitsrichtung jeweils neben den Zähnen bzw. Zahnschneiden der anderen Schneidwalze liegen. Dies bedeutet, dass die Schneidscheiben der beiden Schneidwalzen sozusagen Zahn auf Zahn treffen bzw. greifen und nicht, wie es zum Teil beim vorgenannten Stand der Technik vorgesehen ist, die Zähne der Schneidscheiben der einen Schneidwalze in Vertiefungen zwischen zwei Zähnen bei der anderen Schneidwalze treffen. Durch dieses vorteilhafte Aufeinandertreffen der sich gegenüberliegenden Zähne kann das eingangs genannte stabile und teilweise auch glatte Zerkleinerungsgut wie insbesondere mobile Endgeräte gut gegriffen und zur Zerkleinerung zwischen die Schneidwalzen gezogen werden.

Des Weiteren ist eine Zuführung mit einer Zuführbahn für das Zerkleinerungsgut zu dem Zerkleinerungswerk vorgesehen. Dies kann beispielsweise eine Art Bahn bzw. Rutschbahn sein um das Zerkleinerungsgut selbsttätig an das Zerkleinerungswerk heranzuführen. Dabei sollte diese Zuführung bzw. die Zuführbahn oberhalb des Zerkleinerungswerks liegen oder verlaufen, insbesondere mit einer Schräge, so dass das Zerkleinerungsgut selbsttätig nach Auflegen oder Zuführen in das Zerkleinerungswerk rutscht zur Zerkleinerung. Die Zuführbahn kann oberhalb des Zerkleinerungswerks bzw. oberhalb des Schneidspalts enden, ein Abstand kann vorteilhaft etwa 5 cm bis 20 cm betragen. Unterhalb des Endes der Zuführbahn und oberhalb des Zerkleinerungswerks bzw. oberhalb des Schneidspalts ist eine längliche Leitvorrichtung angeordnet, die vorteilhaft nach Art eines langen Vorsprungs oder nach Art einer Führungsrippe odgl. ausgebildet sein kann. Dabei erstreckt sich die Leitvorrichtung über eine Länge von mindestens 30% der Länge der Schneidwalzen bzw. des Schneidspalts. Des Weiteren ist die Leitvorrichtung in ihrem Längsverlauf von einer Befestigung an der Zerkleinerungsvorrichtung bzw. in einem Führungsschacht hin zum freien Ende nach unten geneigt. Ein Neigungswinkel kann 1° bis 20° oder sogar bis 45° betragen. Durch die Neigung kann auf die Leitvorrichtung gelangendes Zerkleinerungsgut selbsttätig an diesem entlangrutschen und, insbesondere im Fall von besonders großem Zerkleinerungsgut, durch eine spezielle Ausgestaltung der Leitvorrichtung in einen bestimmten Bereich der Schneidwalzen bzw. des Zerkleinerungswerks geführt werden. Dieser Bereich kann dann in weiterer Ausgestaltung der Erfindung besonders gut zur Zerkleinerung von solch großem Zerkleinerungsgut geeignet sein und dazu entsprechend ausgebildet sein.

Somit wird durch die Erfindung eine Zerkleinerungsvorrichtung geschaffen, die vor allem für stabiles, glattes und evtl. auch dickes Zerkleinerungsgut geeignet ist. Für derartiges Zerkleinerungsgut hat sich vor allem die erfindungsgemäße Ausgestaltung der Schneidscheiben bzw. der Zähne sowie deren Anordnung an den Schneidscheiben und Schneidwalzen als vorteilhaft herausgestellt.

Durch die erfindungsgemäße Leitvorrichtung wird es ermöglicht, dass unterschiedlich großes Zerkleinerungsgut in dem Zerkleinerungswerk unterschiedlich bearbeitet wird bzw. durch die Zuführung an unterschiedliche Bereiche der Schneidwalzen jeweils passend bearbeitet wird. Dadurch kann auf separate Zuführöffnungen odgl. wie entsprechend der DE 10008442 A1 verzichtet werden.

In vorteilhafter Ausgestaltung der Erfindung kann eine Zahnschneide der Zähne bzw. der Schneidscheiben eine Längsrichtung parallel zu den Längsrichtungen der Schneidwalzen aufweisen. Dies bedeutet also, dass die Zahnschneide quer zur Ebene der Schneidscheiben verläuft. Bevorzugt verlaufen die Schneidwalzen parallel zueinander.

In vorteilhafter Ausgestaltung der Erfindung sind die Zähne von direkt ineinandergreifenden benachbarten Schneidscheiben zu einer Mittelebene zwischen den Schneidwalzen, die auch senkrecht verläuft zu einer Ebene, in der die Drehachsen der Schneidwalzen liegen, spiegelsymmetrisch, besonders vorteilhaft in jeder Stellung der Schneidscheiben bzw. der Zähne. Dies bedeutet, dass in jeder Drehstellung der Schneidwalzen die Zähne von direkt ineinandergreifenden gegenüberliegenden Schneidscheiben gleichen Abstand zueinander haben und sozusagen gleichzeitig auf diese Mittelebene treffen. So können die vorgenannten stabilen bzw. steifen und glatten Gegenstände des Zerkleinerungsguts besser gegriffen und in das Zerkleinerungswerk gezogen werden.

Die Abstände der Zähne an einer Schneidscheibe sind vorteilhaft gleichmäßig. Dies gilt insbesondere auch für alle Schneidscheiben einer Schneidwalze bzw. alle Schneidscheiben beider Schneidwalzen. So kann eine Herstellung der Zerkleinerungsvorrichtung bzw. der Schneidwalzen vereinfacht werden.

In vorteilhafter Ausgestaltung der Erfindung sind die Zähne der Schneidscheiben so ausgebildet, dass sie in Drehrichtung der Schneidwalzen weisend sägezahnartig nach vorne und schrägstehend ausgebildet sind. Derartige relativ spitze Zähne können sehr gut das genannte Zerkleinerungsgut greifen um es ins Zerkleinerungswerk bzw. Schneidwerk zu ziehen.

In Ausgestaltung der Erfindung kann vorgesehen sein, dass in den Schneidwalzen bzw. in den Schneidscheiben Vertiefungen vorgesehen sind entlang der Schneidwalzen, die die vorgenannten Zähne bilden bzw. durch welche die Zähne herausgearbeitet werden. Diese Vertiefungen und die Zähne einer Schneidwalze können jeweils entlang von Linien verlaufen, die nicht-parallel zu der Längsachse der Schneidwalze verlaufen bzw. die einen Winkel zwischen 1° und 10°, vorzugsweise maximal 5°, zu einer Ebene durch die Längsachse der Schneidwalze aufweisen bzw. einschließen. In einfachen Worten ausgedrückt laufen die Linien als ganz leicht schräge Spiralen um die Schneidwalzen. Durch diesen Verlauf der Vertiefungen und Zähne ist es möglich, dass in einem Bereich der Schneidwalzen bzw. des Zerkleinerungswerks, in dem die Vertiefungen bei den beiden Schneidwalzen sozusagen größeren Abstand zueinander haben, noch größere Freiräume zwischen den Schneidscheiben bzw. Zahnschneiden im Schneidspalt geschaffen werden, in welchen große zu zerkleinernde Gegenstände als Zerkleinerungsgut besonders gut gegriffen werden können um zerkleinert zu werden.

Für die erfindungsgemäße Leitvorrichtung kann auch noch vorgesehen sein, dass sie zwischen 30% und 70% der Länge des Schneidspalts zwischen den Schneidwalzen überdeckt, vorteilhaft zwischen 40% und 60%. Sie sollte also nicht über den gesamten Schneidspalt verlaufen, da in dem freien Bereich vor allem großes Zerkleinerungsgut in das Zerkleinerungswerk bzw. zwischen die Schneidwalzen eingebracht werden soll. Dazu dient eben die Leitvorrichtung, insbesondere auch mit ihrer erfindungsgemäßen Neigung bzw. ihrem schrägen Verlauf zum selbsttätigen Entlangrutschen des Zerkleinerungsguts. Die Leitvorrichtung kann vorteilhaft direkt oberhalb des Schneidspalts verlaufen bzw. oberhalb der Schneidwalzen. Sie kann besonders vorteilhaft dabei eine Mittellinie zwischen den beiden Schneidwalzen zumindest bereichsweise überdecken.

Während die Leitvorrichtung vorteilhaft in ihrem Längsverlauf hin zu einem freien Ende, das sozusagen über dem Zerkleinerungswerk bzw. über dem Schneidspalt endet, geneigt ist, kann sie bei flächiger Ausgestaltung in einer Richtung quer dazu, also in Breitenrichtung, hin zu einer Wand eines Führungsschachts geneigt sein, an der sie befestigt ist oder zumindest zu der sie sehr nahe verläuft. So kann erreicht werden, dass das Zerkleinerungsgut auch tatsächlich entlang der Leitvorrichtung gleitet bis zu ihrem freien Ende und nicht bereits vorher seitlich in das Zerkleinerungswerk rutscht. Vorteilhaft ist eine solche Leitvorrichtung als Blech ausgebildet, besonders vorteilhaft ohne Öffnungen, so dass sich kein Zerkleinerungsgut darin fangen oder verhaken kann.

In Ausgestaltung der Erfindung kann zwischen der Zuführbahn von oben und dem Zerkleinerungswerk darunter bzw. den Schneidwalzen darunter ein Führungsschacht vorgesehen sein. Die Zuführbahn kann dabei an eine Seite des Führungsschachts heranreichen, wobei sie vorteilhaft quer zur Längsrichtung der Schneidwalzen verläuft.

Für einen solchen Führungsschacht kann vorgesehen sein, dass die erfindungsgemäße Leitvorrichtung auf der der Zuführbahn gegenüber liegenden Seite des Führungsschachts angeordnet ist, auf alle Fälle aber unter der Zuführbahn. So können große zu zerkleinernde Gegenstände über die Zuführbahn heranrutschen, erst auf die Leitvorrichtung fallen, dann wiederum an dieser entlanggleiten bis zu einem gewünschten Bereich über den Schneidwalzen. Dann können sie von der Leitvorrichtung nach unten in das Zerkleinerungswerk bzw. auf die Schneidwalzen fallen.

Eine Breite der Leitvorrichtung kann zwischen 30% und 70%, vorteilhaft zwischen 40% und 60%, der Breite des Führungsschachts in dieser Richtung betragen. So können eben große zu zerkleinernde Gegenstände gut aufgefangen werden zum Entlanggleiten auf der Leitvorrichtung, während kleines Zerkleinerungsgut unter Umständen auch seitlich an der Leitvorrichtung vorbei direkt in den Schneidspalt bzw. zwischen die Schneidwalzen fallen kann.

Der Führungsschacht kann eine Länge entsprechend dem Schneidspalt aufweisen und eine Breite im Bereich von 10% bis 30% der Länge. In absoluten Maßen können dies eine Länge von etwa 15 cm bis 50 cm sein und eine Breite von 2 cm bis 15 cm. Ein Durchmesser der Schneidscheiben kann etwa 4 cm bis 8 cm oder sogar 10 cm betragen. Ihre Dicke kann zwischen 1 mm und 10 mm variieren.

Bei einem erfindungsgemäßen Verfahren zum Betrieb einer vorbeschriebenen Zerkleinerungsvorrichtung wird an einem Antriebsmotor für das Zerkleinerungswerk, der vorteilhaft beide Schneidwalzen antreibt, eine Lastmessung im Betrieb vorgenommen, wenn Zerkleinerungsgut eingebracht worden ist. Besonders vorteilhaft erfolgt dies über eine Erfassung des Stroms, den der Antriebsmotor benötigt. So kann abhängig vom Lastzustand des Antriebsmotors erfasst werden, ob das Zerkleinerungswerk Zerkleinerungsgut gegriffen hat. Derartige Verfahren sind dem Fachmann aus dem Stand der Technik bekannt und brauchen hier nicht näher erläutert zu werden. Wird dabei erkannt, dass das Zerkleinerungswerk ein Zerkleinerungsgut gegriffen hat, beispielsweise nachdem es automatisiert durch eine Lichtschranke odgl. in Betrieb gesetzt worden ist, so führt es einen üblichen Zerkleinerungsvorgang durch. Wird über die Lastmessung allerdings erkannt, dass das Zerkleinerungswerk ein zugeführtes Zerkleinerungsgut nicht gegriffen hat, weil die Last am Antriebsmotor nämlich nicht ansteigt, so wird nach einer kurzen Zeit, vorteilhaft zwischen 1 oder 2 und 20 Sekunden, der Antriebsmotor umgedreht, so dass er das Zerkleinerungswerk in der entgegengesetzten Richtung dreht. Die Drehrichtung der Schneidwalzen wird also reversiert im Vergleich zur Arbeitsrichtung. Dies kann wiederum für eine kurze Zeit erfolgen, vorteilhaft zwischen 0,5 Sekunden und 5 bis 10 Sekunden. Dadurch soll die Lage eines Zerkleinerungsguts oder eines zu zerkleinernden Gegenstandes, der wahrscheinlich schon an den Schneidwalzen anliegt oder auf ihnen aufliegt, aber noch nicht von den Zähnen gegriffen worden ist, so verändert werden, dass dies möglich ist. Dann wird der Antriebsmotor wieder gestoppt und das Zerkleinerungswerk wird vom Antriebsmotor wieder in seiner normalen Arbeitsrichtung gedreht. Dabei sollte dann vorteilhaft das Zerkleinerungsgut von den Zähnen bzw. vom Zerkleinerungswerk gegriffen worden sein.

Ist das Zerkleinerungsgut immer noch nicht ausreichend gut gegriffen worden um eingezogen zu werden, so kann dieser Vorgang einmal oder mehrfach wiederholt werden, wodurch jedes Mal die Lage des Zerkleinerungsguts möglichst verändert werden soll. Dieses Wiederholen kann zwischen 2 mal und 10 mal erfolgen. Ist dann über eine Lastmessung immer noch kein Erfassen und Zerkleinern von Zerkleinerungsgut erfasst worden, so kann eine Fehlermeldung oder eine entsprechende alternative Meldung an eine Bedienperson ausgegeben werden. Dann muss diese das Zerkleinerungsgut entnehmen oder auf andere Art und Weise versuchen, es noch zu zerkleinern.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombination bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### KURZBESCHREIBUNG DER ZEICHNUNGEN

Ausführungsbeispiele der Erfindung sind in den Zeichnungen schematisch dargestellt und werden im Folgenden näher erläutert. In den Zeichnungen zeigen:
- Fig. 1: eine seitliche Schnittdarstellung einer erfindungsgemäßen Zerkleinerungsvorrichtung,
- Fig. 2: eine Vergrößerung eines Zerkleinerungswerks der Zerkleinerungsvorrichtung aus Fig. 1,
- Fig. 3: eine vereinfachte Darstellung des Zerkleinerungswerks aus Fig. 2 mit den Schneidwalzen und Schneidscheiben samt einer gestrichelt dargestellten Mittelebene und
- Fig. 4: eine Schnittdarstellung der Zerkleinerungsvorrichtung aus Fig. 1 von oben mit Blick in das Zerkleinerungswerk.

### DETAILLIERTE BESCHREIBUNG DES AUSFÜHRUNGSBEISPIELS

In der Fig. 1 ist eine erfindungsgemäße Zerkleinerungsvorrichtung 11 dargestellt, wie sie beispielsweise in einem Büro oder in einem kleineren Unternehmen verwendet werden kann, um das eingangs genannte Zerkleinerungsgut zu zerkleinern bzw. vor allem die darauf gespeicherten digitalen Daten zu zerstören. Die Zerkleinerungsvorrichtung kann etwa 0,8 m bis 1,5 m groß sein und vorteilhaft an einem üblichen Netzanschluss betrieben werden.

Die Zerkleinerungsvorrichtung 11 weist ein Gehäuse 12 auf mit einer schlitzartigen Zuführöffnung 14 mit den beispielhaften Maßen 4 cm x 16 cm, die lang und breit genug ist für das vorgesehene Zerkleinerungsgut. An die Zuführöffnung 14 auf der Oberseite der Zerkleinerungsvorrichtung 11 schließt sich eine Zuführung 16 mit einer schrägen Zuführbahn 17 an. Diese führt zu einem Führungsschacht 19 bzw. geht in eine seiner Wände 20a und 20b direkt über, nämlich in die linke Wand 20a. Der Führungsschacht 19 verläuft hier senkrecht, dies muss aber nicht so sein. Er weist eine Breite von 16 cm auf wie die Zuführöffnung 14, wobei diese Maße auch gut doppelt so groß sein könnten.

Unten im Führungsschacht 19 ist unterhalb der Zuführbahn 17 eine Leitvorrichtung 21 angeordnet, die aus der Draufsicht der Fig. 4 besser zu erkennen ist. Die Leitvorrichtung 21, auf deren Unterseite hier geblickt wird, ist hier ein längliches Blech und an der rechten Wand 20b des Führungsschachts 19 befestigt und liegt daran an. Dabei ist sie schräg zur Wand 20b rechts hin nach unten geneigt bzw. bildet mit dieser eine Art V-förmige Rinne. In ihrem Längsverlauf ist sie in die Zeichenebene hinein nach unten geneigt, was am tieferliegenden freien Ende 22 zu erkennen ist. Unterhalb der Leitvorrichtung 21 befindet sich ein Zerkleinerungswerk 24, welches prinzipiell viele konstruktive Gemeinsamkeiten mit bekannten Zerkleinerungswerken oder Schneidwerken von eingangs genannten Shreddern aufweist. Das Zerkleinerungswerk 24 weist einen Antriebsmotor 26 auf, der, wie die Fig. 4 zeigt, links über eine vereinfacht dargestellte Kette das Zerkleinerungswerk 24 auf bekannte Art und Weise antreibt.

Das Zerkleinerungswerk 24 weist eine linke Schneidwalze 28a und eine rechte Schneidwalze 28b auf mit jeweils linken Schneidscheiben 29a und rechten Schneidscheiben 29b. Die Schneidscheiben 29a und 29b weisen jeweils Zähne 30a und 30b sowie an Zahnspitzen vorgesehene Zahnschneiden 31a und 31b auf. Zwischen zwei aufeinanderfolgenden Zähnen derselben Schneidscheibe befinden sich jeweils Vertiefungen 33a und 33b, wie aus der vergrößerten Darstellung der Fig. 2 deutlich zu ersehen ist. Die Zähne 30a und 30b sind dabei in Drehrichtung bzw. Arbeitsrichtung der Schneidscheiben 29a und 29b geneigt, so dass sie sägezahnartig oder reißzahnartig ausgebildet sind. Pro Schneidscheibe 29a und 29b sind jeweils 14 Zähne 30a und 30b vorgesehen. Wie vor allem die Draufsicht der Fig. 4 deutlich macht, greifen die Schneidscheiben 29a und 29b der Schneidwalzen 28a und 28b direkt benachbart ineinander ein. Zwischen den Ringnuten zwischen jeweils zwei Schneidscheiben 29 einer Schneidwalze 28 sind sogenannte Räumer 35 vorgesehen als feststehende schmale Vorsprünge, und zwar links Räumer 35a und rechts Räumer 35b. Diese sind jedoch aus dem Stand der Technik bekannt und sollen Partikel oder Teile des Zerkleinerungsguts aus den Ringnuten zwischen den Schneidscheiben 29 entfernen.

In der Fig. 4 ist auch zu erkennen, wie die Zähne 30 und die Vertiefungen 33 entlang von Linien verlaufen, die von links nach rechts gehend leicht auseinanderlaufen, hier mit einem Öffnungswinkel zwischen den Linien beider Schneidwalzen 28 von etwa 10°. Somit sind im rechten Bereich die etwas anderen Öffnungsweiten gegeben als im linken Bereich, jeweils zum selben Zeitpunkt.

Nach unten ist das Zerkleinerungswerk 24 offen. In einen darunter vorgesehenen Auffangraum 39 können Auffangbehälter odgl. eingebracht werden, um das zerkleinerte Zerkleinerungsgut aufzufangen und zu sammeln.

In Fig.2 in der vergrößerten Darstellung des Zerkleinerungswerks 24 samt Zuführung 16 ist ein Schneidspalt 37 dargestellt, der erkennbar zwischen den beiden Schneidwalzen 28a und 28b liegt. Hier greifen gerade zwei Zähne 30a und 30b gleich ineinander, so dass der Schneidspalt 37 beinahe geschlossen ist. Aus der Vergrößerung ist auch zu erkennen, dass sich die Schneidscheiben 29a und 29b vollständig überdecken, selbst wenn gerade auf einer Ebene, in der die beiden Drehachsen der Schneidwalzen 28a und 28b liegen, die Vertiefungen 33a und 33b liegen.

Im Führungsschacht 19 ist eine voraussichtliche und gewünschte Bahn A dargestellt für großes Zerkleinerungsgut, beispielsweise vorgenannte mobile Endgeräte. Diese Bahn A kommt von oben über die Zuführung 16 bzw. die Zuführbahn 17 und führt über die Leitvorrichtung 21. Durch die Anordnung der Leitvorrichtung 21 an der Wand 20b, die der Zuführbahn 17 gegenüberliegt, wird sichergestellt, dass solches Zerkleinerungsgut davon auch auf der Leitvorrichtung 21 landet. Das Zerkleinerungsgut rutscht dann über das freie Ende 22 der Leitvorrichtung 21 ab in das Zerkleinerungswerk 24 bzw. auf den Schneidspalt 37 zu. Wie aus der Fig. 4 zu erkennen ist, beträgt die Länge der Leitvorrichtung 21 etwas mehr als die Hälfte der Länge des Schneidspalts 37 bzw. der Länge der Schneidwalzen 28a und 28b. Im hier in der Fig. 4 dargestellten rechten Bereich ist die Öffnungsweite an den Zähnen 30a und 30b etwas größer, so dass hier große Gegenstände besser gegriffen und in das Zerkleinerungswerk 24 gezogen werden können. Dies ist vorstehend schon angesprochen worden. Der Sinn und Zweck der Leitvorrichtung 21 ist also, dafür zu sorgen, dass großes Zerkleinerungsgut möglichst in diesen rechten Bereich zwischen die Schneidwalzen 28a und 28b kommt und nicht in den linken Bereich.

In der Fig. 2 ist eine Bahn B dargestellt für Zerkleinerungsgut, das auf der Zuführbahn 17 nach unten rutscht und links an der Leitvorrichtung 21 vorbeifällt in das Zerkleinerungswerk 24 hinein. Dies können beispielsweise Speicherkarten bzw. sogenannte SD-Karten sein, die vom Zerkleinerungswerk 24 bzw. den Schneidwalzen 28a und 28b leicht und sicher gegriffen werden können zum Einziehen und Zerkleinern bzw. Zerstören.

Gemäß der Bahn B können auch größere mobile Endgeräte in der Form von Tablet-Computern zugeführt werden, die also auch an der Leitvorrichtung 21 vorbei ins Zerkleinerungswerk 24 gelangen. Sie werden allerdings nicht über die Zuführöffnung 14 eingebracht. Für sie wird eine bewegbare bzw. verschiebbare Klappe 15, an der links die Zuführöffnung 14 vorgesehen ist, zur Seite geschoben und dann ist der Weg direkt von oben an der Leitvorrichtung 21 vorbei ins Zerkleinerungswerk 24 frei. Für derartige Tablet-Computer ist die Zerkleinerung kein Problem, da sie recht dünn sind und somit in jedem Bereich von den Schneidwalzen sicher gegriffen werden.

Schließlich ist auch noch eine Bahn B' dargestellt, bei der kleines Zerkleinerungsgut möglicherweise auch auf die Leitvorrichtung 21 fällt, dann aber nicht über das freie Ende 22 davon herabrutscht, sondern seitlich nach außen weg. Auch dies ist durchaus so vorgesehen und akzeptabel.

Ein vorbeschriebenes Verfahren zum Betrieb der Zerkleinerungsvorrichtung 11 gemäß der Figuren ist leicht anhand der Figuren vorstellbar und braucht nicht noch einmal im Detail wiederholt zu werden. In einer Stromversorgung für den Antriebsmotor 26 befindet sich eine vorgenannte Lastmessung, die vorteilhaft mit einer hier nicht dargestellten Ansteuerung der Zerkleinerungsvorrichtung 11 für den Antriebsmotor 26 verbunden ist. Oben an der Zuführöffnung 14 oder in der Zuführung 16 kann, vorteilhaft über Lichtschranken, Mikroschalter odgl., erkannt werden, wenn Zerkleinerungsgut eingeführt worden ist, alternativ auch an der verschiebbaren Klappe 15. Dann kann der Antriebsmotor 26 gestartet werden und die Schneidwalzen 28a und 28b des Zerkleinerungswerks 24 in Arbeitsrichtung, wie sie in Fig. 2 eingezeichnet ist, versetzen. Wird dann nach einer kurzen Zeit, beispielsweise den vorgenannten wenigen Sekunden, mittels der Lastmessung am Antriebsmotor erkannt, dass die Last nicht angestiegen ist bzw. zugeführtes Zerkleinerungsgut noch nicht gegriffen worden ist, so erfolgt der Vorgang der Drehrichtungsumkehr für kurze Zeit. Durch die Umkehrung der Drehrichtung soll das Zerkleinerungsgut seine Position bzw. seinen Kontakt zu den Schneidwalzen 28a und 28b bzw. den Zähnen 30 ändern, so dass bei erneuter Drehrichtungsumkehr in Arbeitsrichtung ein Greifen erfolgt. Wurde das Zerkleinerungsgut dann immer noch nicht gegriffen, was durch eine unverändert niedrige Last am Antriebsmotor 26 erkannt werden kann, so wird der Vorgang der Drehrichtungsumkehr wiederholt, ggf. auch mehrfach wie zuvor erläutert.

## Patentansprüche

1. Zerkleinerungsvorrichtung (11) für Zerkleinerungsgut wie Speicherkarten, mobile Endgeräte odgl., wobei
- die Zerkleinerungsvorrichtung ein Zerkleinerungswerk (24) aufweist, das zwei zusammenwirkende, in zueinander entgegengesetzte Drehrichtungen drehbar angetriebene Schneidwalzen (28a, 28b) mit jeweils abwechselnd angeordneten, einander überschneidenden Schneidscheiben (29a, 29b) aufweist, die einen Schneidspalt (37) bilden,
- die Schneidscheiben (29a) der einen Schneidwalze (28a) jeweils in eine Ringnut zwischen benachbarten Schneidscheiben (29b) der anderen Schneidwalze (28b) eingreifen,
- die Schneidscheiben (29a, 29b) an Außenrandkanten Schneidkanten aufweisen,
- die Schneidscheiben (29a, 29b) entlang des Außenumfangs mehrere Zähne (30a, 30b) aufweisen, die jeweils eine Zahnspitze und eine Zahnschneide (31a, 31b) an der Zahnspitze aufweisen,
- die Zerkleinerungsvorrichtung (11) eine Zuführung (16) mit einer Zuführbahn (17) für das Zerkleinerungsgut zu dem Zerkleinerungswerk (24) aufweist um das Zerkleinerungsgut oberhalb des Zerkleinerungswerks selbsttätig heranzuführen,
- die Zuführbahn (17) oberhalb des Zerkleinerungswerks (24) bzw. des Schneidspalts (37) endet, wobei unterhalb des Endes der Zuführbahn und oberhalb des Zerkleinerungswerks bzw. des Schneidspalts eine längliche Leitvorrichtung (21) angeordnet ist,
**dadurch gekennzeichnet, dass**
- die Zahnschneiden (31a, 31b) der Schneidscheiben (29a, 29b) so ausgerichtet sind, dass sie im Betrieb des Zerkleinerungswerks (24) bei Drehung der Schneidwalzen (28a, 28b) jeweils neben den Zahnschneiden der anderen Schneidwalze liegen und dabei aufeinander treffen,
- sich die Leitvorrichtung (21) über eine Länge von mindestens 30% der Länge der Schneidwalzen (28a, 28b) erstreckt und dabei in ihrem Längsverlauf von einer Befestigung an der Zerkleinerungsvorrichtung (11) bzw. in einem Führungsschacht (19) hin zum freien Ende nach unten geneigt ist.

2. Zerkleinerungsvorrichtung nach Anspruch 1, **dadurch gekennzeichnet, dass** die Zahnschneide (31a, 31b) eine Längsrichtung parallel zu den Längsrichtungen der Schneidwalzen (28a, 28b) aufweist.

3. Zerkleinerungsvorrichtung nach Anspruch 1 oder 2, **dadurch gekennzeichnet, dass** die Zähne (30a, 30b) von direkt ineinandergreifenden gegenüberliegenden Schneidscheiben (29a, 29b) zu einer Mittelebene zwischen den Schneidwalzen (28a, 28b) spiegelsymmetrisch sind bzw. in jeder Drehstellung der Schneidwalzen gleichen Abstand zueinander haben.

4. Zerkleinerungsvorrichtung nach einem der vorhergehenden Ansprüche, **dadurch gekennzeichnet, dass** die Abstände der Zähne (30a, 30b) auf einer Schneidscheibe (29a, 29b) gleichmäßig sind, insbesondere bei beiden Schneidwalzen (28a, 28b).

5. Zerkleinerungsvorrichtung nach einem der vorhergehenden Ansprüche, **dadurch gekennzeichnet, dass** die Zähne (30a, 30b) in Drehrichtung der Schneidwalzen (28a, 28b) weisend sägezahnartig nach vorn schräg stehend ausgebildet sind.

6. Zerkleinerungsvorrichtung nach einem der vorhergehenden Ansprüche, **dadurch gekennzeichnet, dass** in den Schneidwalzen (28a, 28b) bzw. deren Schneidscheiben (29a, 29b) Vertiefungen (33a, 33b) zur Bildung der Zähne (30a, 30b) vorgesehen sind.

7. Zerkleinerungsvorrichtung nach Anspruch 6, **dadurch gekennzeichnet, dass** die Vertiefungen (33a, 33b) und die Zähne (30a, 30b) einer Schneidwalze (28a, 28b) jeweils entlang von Linien verlaufen, die nicht-parallel zu der Längsachse der Schneidwalze verlaufen bzw. einen Winkel zwischen 1° und 10° zu einer Ebene durch die Längsachse der Schneidwalze aufweisen.

8. Zerkleinerungsvorrichtung nach einem der vorhergehenden Ansprüche, **dadurch gekennzeichnet, dass** die Leitvorrichtung (21) zwischen 30% und 70% der Länge des Schneidspalts (37) zwischen den Schneidwalzen (28a, 28b) überdeckt.

9. Zerkleinerungsvorrichtung nach Anspruch 8, **dadurch gekennzeichnet, dass** die Leitvorrichtung (21) direkt oberhalb des Schneidspalts (37) verläuft und/oder zumindest bereichsweise eine Mittellinie zwischen den beiden Schneidwalzen (28a, 28b) überdeckt.

10. Zerkleinerungsvorrichtung nach einem der vorhergehenden Ansprüche, **dadurch gekennzeichnet, dass** zwischen der Zuführbahn (17) und dem Zerkleinerungswerk (24) bzw. den Schneidwalzen (28a, 28b) ein Führungsschacht (19) vorgesehen ist und die Zuführbahn an eine Seite des Führungsschachts heranreicht, wobei die Leitvorrichtung (21) auf der gegenüberliegenden Seite des Führungsschachts angeordnet ist.

11. Zerkleinerungsvorrichtung nach Anspruch 10, **dadurch gekennzeichnet, dass** eine Breite der Leitvorrichtung (21) zwischen 30% und 70%, insbesondere zwischen 40% und 60%, der Breite des Führungsschachts (19) in dieser Richtung beträgt.

12. Verfahren zum Betrieb einer Zerkleinerungsvorrichtung nach einem der vorhergehenden Ansprüche, **dadurch gekennzeichnet, dass** an dem Antriebsmotor (26) für das Zerkleinerungswerk (24) eine Lastmessung im Betrieb vorgenommen wird um zu erfassen, ob das Zerkleinerungswerk Zerkleinerungsgut gegriffen hat, und in dem Fall, dass kein Greifen des Zerkleinerungsgut erfasst worden ist, nach einer Zeit zwischen 2 Sekunden und 20 Sekunden der Antriebsmotor (26) das Zerkleinerungswerk (24) in der entgegengesetzten Richtung dreht bzw. die Drehrichtung der Schneidwalzen (28a, 28b) reversiert zur Arbeitsrichtung für eine Zeit zwischen 0,5 Sekunden und 5 Sekunden, wobei anschließend der Antriebsmotor wieder gestoppt wird und das Zerkleinerungswerk wieder in der normalen Arbeitsrichtung dreht.

13. Verfahren nach Anspruch 12, **dadurch gekennzeichnet, dass** nach dem Reversieren der Drehrichtung der Schneidwalzen (28a, 28b) und einem erneuten Starten der Schneidwalzen in Arbeitsrichtung wieder über eine Lastmessung an dem Antriebsmotor (26) erfasst wird, ob das Zerkleinerungswerk (24) das Zerkleinerungsgut ergriffen hat, wobei für den Fall, dass das Zerkleinerungswerk das Zerkleinerungsgut erneut wieder nicht gegriffen hat, der Betrieb des Zerkleinerungswerks erneut reversiert wird.

14. Verfahren nach Anspruch 13, **dadurch gekennzeichnet, dass** der Vorgang zwischen zwei Mal und zehn Mal wiederholt wird.

## Claims

1. Comminution device (11) for product for comminution such as memory cards, mobile terminal apparatuses or the like, wherein
- the comminution device has a comminution unit (24) which has two interacting cutting rollers (28a, 28b) that are rotatably driven in mutually opposite rotational directions, each having mutually intersecting cutting discs (29a, 29b) that are disposed in an alternating manner and form a cutting gap (37);
- the cutting discs (29a) of the one cutting roller (28a) each engage in an annular groove between adjacent cutting discs (29a) of the other cutting roller (28b);
- the cutting discs (29a, 29b) have cutting edges on the external peripheral edges;
- the cutting discs (29a, 29b) along the external circumference have a plurality of teeth (30a, 30b), each having one tooth tip and one tooth blade (31a, 31b) on the tooth tip;
- the comminution device (11) has an infeed (16) having an infeed track (17) for the product for comminution to the comminution unit (24), so as to offer up in a self-acting manner the product for comminution above the comminution unit;
- the infeed track (17) terminates above the comminution unit (24), or above the cutting gap (37), respectively, wherein an elongate piloting device (21) is disposed below the end of the infeed track and above the comminution unit;
**characterized in that**
- the tooth blades (31a, 31b) of the cutting discs (29a, 29b) are aligned such that during operation of the comminution unit (24) upon rotation of the cutting rollers (28a, 28b) they each lie beside the tooth blades of the other cutting roller and thereby mesh;
- the piloting device (21) extends across a length of at least 30% of the length of the cutting rollers (28a, 28b), and herein slopes downward in the longitudinal profile thereof from a fastening on the comminution device (11) or in a guide duct (19), respectively, to the free end of the former.

2. Comminution device according to Claim 1, **characterized in that** the tooth blade (31a, 31b) has a longitudinal direction that is parallel with the longitudinal directions of the cutting rollers (28a, 28b).

3. Comminution device according to Claim 1 or 2, **characterized in that** the teeth (30a, 30b) of directly mutually engaging and mutually opposite cutting discs (29a, 29b) are mirror-symmetrical in relation to a central plane between the cutting rollers (28a, 28b), or in each rotary position of the cutting rollers are equally mutually spaced apart.

4. Comminution device according to one of the preceding Claims, **characterized in that** the spacings of the teeth (30a, 30b) on a cutting disc (29a, 29b) are uniform, in particular in the case of both cutting rollers (28a, 28b).

5. Comminution device according to one of the preceding Claims, **characterized in that** the teeth (30a, 30b) are configured in a saw-tooth manner so as to be forwardly oblique, pointing in the rotational direction of the cutting rollers (28a, 28b).

6. Comminution device according to one of the preceding Claims, **characterized in that** depressions (33a, 33b) for forming the teeth (30a, 30b) are provided in the cutting rollers (28a, 28b) or in the cutting discs (29a, 29b) thereof, respectively.

7. Comminution device according to Claim 6, **characterized in that** the depressions (33a, 33b) and the teeth (30a, 30b) of a cutting roller (28a, 28b) each run along lines that run so as to be non-parallel with the longitudinal axis of the cutting roller, or have an angle between 1° and 10° in relation to a plane through the longitudinal axis of the cutting roller.

8. Comminution device according to one of the preceding Claims, **characterized in that** the piloting device (21) covers between 30% and 70% of the length of the cutting gap (37) between the cutting rollers (28a, 28b).

9. Comminution device according to Claim 8, **characterized in that** the piloting device (21) runs directly above the cutting gap (37) and/or at least in regions covers a central line between the two cutting rollers (28a, 28b).

10. Comminution device according to one of the preceding Claims, **characterized in that** a guide duct (19) is provided between the infeed track (17) and the comminution unit (24) or the cutting rollers (28a, 28b), respectively, and the infeed track reaches up to a side of the guide duct, wherein the piloting device (21) is disposed on the opposite side of the guide duct.

11. Comminution device according to Claim 10, **characterized in that** a width of the piloting device (21) is between 30% and 70%, in particular between 40% and 60%, of the width of the guide duct (19) in this direction.

12. Method for operating a comminution device according to one of the preceding Claims, **characterized in that** load measurement is performed on the drive motor (26) for the comminution unit (24) during operation, so as to detect whether the comminution unit has acquired product for comminution, and in the case in which no acquisition of product for comminution has been detected, after a period between 2 seconds and 20 seconds the drive motor (26) rotates the comminution unit (24) in the opposite direction or reverses the rotational direction of the cutting rollers (28a, 28b) in relation to the operation direction, respectively, for a period between 0.5 seconds and 5 seconds, wherein the drive motor is subsequently stopped again and resumes driving of the comminution unit in the normal operation direction.

13. Method according to Claim 12, **characterized in that** upon reversal of the rotational direction of the cutting rollers (28a, 28b) and re-starting the cutting rollers in the operation direction, it is again detected by way of load measurement on the drive motor (26) whether the comminution unit (24) has acquired the product for comminution, wherein in the case in which the comminution unit has again failed to acquire the product for comminution, the operation of the comminution unit is again reversed.

14. Method according to Claim 13, **characterized in that** the procedure is repeated between two times and ten times.

## Revendications

1. Dispositif de broyage (11) pour un produit à broyer tel que des cartes mémoire, des terminaux mobiles ou similaires, dans lequel
- le dispositif de broyage comprend un mécanisme de broyage (24) qui comprend deux cylindres de coupe (28a, 28b) coopérant, entraînés en rotation dans des sens de rotation opposés l'un à l'autre et dotés respectivement de disques de coupe (29a, 29b) disposés en alternance et se chevauchant les uns les autres, lesquels forment un jeu de coupe (37),
- les disques de coupe (29a) de l'un des cylindres de coupe (28a) s'insèrent respectivement dans une rainure annulaire entre des disques de coupe (29b) adjacents de l'autre cylindre de coupe (28b),
- les disques de coupe (29a, 29b) comprennent des arêtes de coupe sur des arêtes de bord extérieures,
- les disques de coupe (29a, 29b) comprennent plusieurs dents (30a, 30b) le long de la périphérie extérieure, lesquelles comprennent respectivement une pointe de dent et un tranchant de dent (31a, 31b) au niveau de la pointe de dent,
- le dispositif de broyage (11) comprend une alimentation (16) dotée d'une voie d'alimentation (17), pour le produit à broyer, menant jusqu'au mécanisme de broyage (24), afin de mener automatiquement le produit à broyer au-dessus du mécanisme de broyage,
- la voie d'alimentation (17) se termine au-dessus du mécanisme de broyage (24) ou du jeu de coupe (37), un dispositif de guidage (21) allongé étant disposé en dessous de l'extrémité de la voie d'alimentation et au-dessus du mécanisme de broyage ou du jeu de coupe,
**caractérisé en ce que**
- les tranchants de dent (31a, 31b) des disques de coupe (29a, 29b) sont orientés de telle sorte que, lors du fonctionnement du mécanisme de broyage (24) pendant la rotation des cylindres de coupe (28a, 28b), ils se situent respectivement près des tranchants de dent de l'autre cylindre de coupe et se croisent,
- le dispositif de guidage (21) s'étend sur une longueur d'au moins 30 % de la longueur des cylindres de coupe (28a, 28b) et est, sur son étendue longitudinale, incliné vers le bas à partir d'une fixation au dispositif de broyage (11) ou dans un conduit de guidage (19) jusqu'à l'extrémité libre.

2. Dispositif de broyage selon la revendication 1, **caractérisé en ce que** le tranchant de dent (31a, 31b) présente une direction longitudinale parallèle aux directions longitudinales des cylindres de coupe (28a, 28b).

3. Dispositif de broyage selon la revendication 1 ou 2, **caractérisé en ce que** les dents (30a, 30b) de disques de coupe (29a, 29b) en regard s'interpénétrant directement présentent une symétrie miroir par rapport à un plan médian entre les cylindres de coupe (28a, 28b) ou présentent le même espacement les unes par rapport aux autres dans chaque position angulaire des cylindres de coupe.

4. Dispositif de broyage selon l'une quelconque des revendications précédentes, **caractérisé en ce que** les espacements des dents (30a, 30b) sur un disque de coupe (29a, 29b) sont réguliers, en particulier pour les deux cylindres de coupe (28a, 28b).

5. Dispositif de broyage selon l'une quelconque des revendications précédentes, **caractérisé en ce que** les dents (30a, 30b) sont formées de manière inclinée vers l'avant en dents de scie de façon orientée dans le sens de rotation des cylindres de coupe (28a, 28b).

6. Dispositif de broyage selon l'une quelconque des revendications précédentes, **caractérisé en ce que** des évidements (33a, 33b) servant à former les dents (30a, 30b) sont prévus dans les cylindres de coupe (28a, 28b) ou dans leurs disques de coupe (29a, 29b).

7. Dispositif de broyage selon la revendication 6, **caractérisé en ce que** les évidements (33a, 33b) et les dents (30a, 30b) d'un cylindre de coupe (28a, 28b) s'étendent respectivement le long de lignes qui s'étendent de manière non parallèle à l'axe longitudinal du cylindre de coupe ou forment un angle compris entre 1° et 10° par rapport à un plan passant par l'axe longitudinal du cylindre de coupe.

8. Dispositif de broyage selon l'une quelconque des revendications précédentes, **caractérisé en ce que** le dispositif de guidage (21) recouvre entre 30 % et 70 % de la longueur du jeu de coupe (37) entre les cylindres de coupe (28a, 28b).

9. Dispositif de broyage selon la revendication 8, **caractérisé en ce que** le dispositif de guidage (21) s'étend directement au-dessus du jeu de coupe (37) et/ou recouvre au moins par endroits une ligne médiane entre les deux cylindres de coupe (28a, 28b).

10. Dispositif de broyage selon l'une quelconque des revendications précédentes, **caractérisé en ce qu'**un conduit de guidage (19) est prévu entre la voie d'alimentation (17) et le mécanisme de broyage (24) ou les cylindres de coupe (28a, 28b) et parvient jusqu'à la voie d'alimentation sur un côté du conduit de guidage, le dispositif de guidage (21) étant disposé sur le côté opposé du conduit de guidage.

11. Dispositif de broyage selon la revendication 10, **caractérisé en ce qu'**une largeur du dispositif de guidage (21) vaut entre 30 % et 70 %, en particulier entre 40 % et 60 %, de la largeur du conduit de guidage (19) dans cette direction.

12. Procédé de fonctionnement d'un dispositif de broyage selon l'une quelconque des revendications précédentes, **caractérisé en ce qu'**une mesure de charge lors du fonctionnement est effectuée au niveau du moteur d'entraînement (26) pour le mécanisme de broyage (24), afin de détecter si le mécanisme de broyage a saisi un produit à broyer, et dans le cas où aucune saisie du produit à broyer n'a été détectée, après une durée comprise entre 2 secondes et 20 secondes, le moteur d'entraînement (26) fait tourner le mécanisme de broyage (24) dans le sens opposé ou inverse le sens de rotation des cylindres de coupe (28a, 28b) par rapport au sens de travail pendant une durée comprise entre 0,5 seconde et 5 secondes, le moteur d'entraînement étant ensuite à nouveau arrêté et le mécanisme de broyage tournant à nouveau dans le sens de travail normal.

13. Procédé selon la revendication 12, **caractérisé en ce qu'**après l'inversion du sens de rotation des cylindres de coupe (28a, 28b) et un redémarrage des cylindres de coupe dans le sens de travail, on détecte à nouveau, par le biais d'une mesure de charge au niveau du moteur d'entraînement (26), si le mécanisme de broyage (24) a saisi le produit à broyer, et dans le cas où le mécanisme de broyage n'a pas saisi à nouveau le produit à broyer, le fonctionnement du mécanisme de broyage est à nouveau inversé.

14. Procédé selon la revendication 13, **caractérisé en ce que** l'opération est répétée entre deux fois et dix fois.
